# EUROPÄISCHE PATENTSCHRIFT

(11) **EP 3 443 866 B1**
(45) Veröffentlichungstag und Bekanntmachung des Hinweises auf die Patenterteilung: **22.04.2020**
(21) Anmeldenummer: 18185480.3
(22) Anmeldetag: 25.07.2018
(51) Int. Cl.: A47C 7/44, A47C 7/48

(54) **BÜRO- ODER KONFERENZSITZMÖBEL**
OFFICE OR CONFERENCE SEATING FURNITURE
SIÈGE DE BUREAU OU DE CONFÉRENCE

(30) Priorität: 16.08.2017 DE 102017214298
(43) Veröffentlichungstag der Anmeldung: 20.02.2019
(73) Patentinhaber: Sedus Stoll AG, 79761 Waldshut-Tiengen (DE)
(72) Erfinder: DAUR, Judith, 79761 Tiengen (DE); STENZEL, Thomas, 79809 Brunnadern (DE); FISCHER, Harry, 79793 Degernau (DE); BUNTRU, Kurt, 79793 Eberfingen (DE)
(74) Vertreter: Isarpatent

(56) Entgegenhaltungen:
- JP-U- H02 125 664
- JP-U- H03 130 720
- KR-B1- 101 691 859

## Beschreibung

### GEBIET DER ERFINDUNG

Die vorliegende Erfindung betrifft ein Büro- oder Konferenz-sitzmöbel.

### TECHNISCHER HINTERGRUND

Bewegliche Lagerungen für Bürositzmöbelelemente existieren in den verschiedensten Ausführungsformen. Zur Anbindung einer Rückenlehne an ein Stuhlgestell werden unter anderem Elastomer-Lager eingesetzt, welche beispielsweise als ein Metall-Elastomer-Verbundbauteil ausgebildet sein können.

Die mit derartigen Lagern angebundenen Rückenlehnen werden auch als dorsokinetische Rückenlehnen bezeichnet. Entsprechend werden auch die Lager selber mitunter als dorsokinetisch flexible Gelenke bezeichnet. Eine derartige Rückenlehne zeichnet sich insbesondere dadurch aus, dass Dreh-, Seitwärts- und Rückenbewegungen unterstützend zumindest teilweise mitgemacht werden.

Ein Elastomer-Lager für eine dorsokinetische Rückenlehne ist beispielsweise in der Druckschrift DE 10 2012 214642 A1 beschrieben. Demnach sind eine Grundplatte, ein Gegenflansch und ein fest mit der Grundplatte und dem Gegenflansch verbundener Elastomerkörper sowie eine an der Grundplatte befestigte Kragenmuffe vorgesehen, welche den Elastomerkörper und den Gegenflansch zumindest abschnittsweise umhüllt.

Die Druckschrift JP H03 130720 U beschreibt einen Fahrzeugsitz, dessen Rückenlehne zwei miteinander drehbar verbundene, vertikal übereinander liegende Rückenlehnenbereiche aufweist, wobei Rückstellfedern eine Rückstellkraft für eine relative Drehbewegung der Rückenlehnenbereiche bereitstellen.

Die Druckschrift JP H02 125664 U beschreibt einen Sitz, bei dem eine Rücklehne gegenüber einer Sitzfläche drehbar gelagert ist.

Die Druckschrift KR 101 691 859 B1 beschreibt einen Sitz mit einer um eine horizontale Achse kippbaren Rückenlehne.

### ZUSAMMENFASSUNG DER ERFINDUNG

Vor diesem Hintergrund liegt der vorliegenden Erfindung die Aufgabe zugrunde, eine verbesserte bewegliche Verbindungsanordnung für eine Rückenlehne anzugeben.

Erfindungsgemäß wird diese Aufgabe durch ein Büro- oder Konferenzsitzmöbel mit den Merkmalen des Patentanspruchs 1 gelöst.

Demgemäß ist vorgesehen:
- Ein Büro- oder Konferenzsitzmöbel, wie etwa ein Bürodrehstuhl, mit einer Rückenlehne und mit Armlehnen, die mit einem Sitzträger gekoppelt sind, und mit einer Verbindungsanordnung. Die Verbindungsanordnung umfasst ein Rückenlehnenstrukturelement, welches einen tragenden Teil der Rückenlehne bildet, ein Querträgerelement, mit welchem der Sitzträger gekoppelt ist, ein Querlager, über welches das Rückenlehnenstrukturelement senkrecht zu einer Querrichtung drehbar an das Querträgerelement gekoppelt ist, und einen Verbindungsabschnitt, welcher das Querträgerelement mit dem Rückenlehnenstrukturelement verbindet und welcher derart angeordnet und ausgebildet ist, dass das Rückenlehnenstrukturelement relativ zu dem Querträgerelement federelastisch beweglich ist, wobei der Verbindungsabschnitt integral aus einem elastomeren Werkstoff geformt ist.

Eine der vorliegenden Erfindung zugrunde liegende Idee besteht darin, ein Querträgerelement mit einem Rückenlehnenstrukturelement durch einen direkt daran an geformten oder direkt damit verbundenen Verbindungsabschnitt federelastisch zu verbinden und gleichzeitig das Rückenlehnenstrukturelement drehbar mit dem Querträgerelement zu koppeln. Die Verbindung des Verbindungsabschnitts mit dem Querträgerelement und dem Rückenlehnenstrukturelement kann beispielsweise fest, z.B. stoffschlüssig, ausgebildet sein. Prinzipiell können zusätzlich oder alternativ eines oder mehrere Federelemente vorgesehen sein, um die gewünschte Wirkung zu erreichen. Die federelastische Wirkung des Verbindungsabschnitts kann sowohl über die Materialauswahl als auch über die strukturelle Ausgestaltung eingestellt werden. Die Rückenlehne kann somit nicht nur in der Sagittalebene bewegt werden. Vielmehr ist ein komplexes Zusammenspiel aus Kipp- und Drehbewegungen möglich, um dem Benutzer einen möglichst natürlichen Bewegungsspielraum zu bieten. Beispielsweise kann sich ein Benutzer seitlich bzw. quer an die Rückenlehne anlehnen und diese derart seitlich nach hinten relativ zu dem Querträgerelement und damit letztendlich zu dem Sitzkörper verdrehen (d.h. um eine Drehachse senkrecht zu dem Querträgerelement), wobei das Querträgerelement aufgrund der Kopplung gewissermaßen "mitgezogen" wird. Der Verbindungsabschnitt dient hierbei gleichzeitig als Rückholelement. Somit wird eine ergonomisch vorteilhafte Beweglichkeit, vorzugsweise eine dorsokinetische Beweglichkeit, einer Rückenlehne bereitgestellt, welche sehr einfach herzustellen ist. Die erfindungsgemäße Anbindung der Rückenlehne bietet eine signifikante Verbesserung der Beweglichkeit gegenüber herkömmlichen Lösungen. So kann das Querträgerelement beispielsweise direkt als Armlehnenträger ausgebildet bzw. geformt werden, womit erreicht wird, dass auch der Armlehnenträger an die Bewegung der Rückenlehne gekoppelt wird.

Eine derartige Verbindungsanordnung kann beispielsweise hergestellt werden, indem zunächst das Querträgerelement und das Rückenlehnenstrukturelement geformt werden, z.B. in einem Spritzgussverfahren, und in separaten Schritten ein Querlager ausgebildet wird und/oder der Verbindungsabschnitt an den Elementen angeformt wird. Prinzipiell können das Querlager bzw. Teilkomponenten des Querlagers bereits während der Herstellung an das Querträgerelement und/oder das Rückenlehnenstrukturelement angeformt bzw. in diese eingebracht werden, z.B. mittels Mehrkomponenten-Spritzgießverfahren. Ebenso kann auch der Verbindungsabschnitt bzw. Teilbereiche von diesem direkt während der Herstellung an die weiteren Elemente angeformt werden. Erfindungsgemäß kann nunmehr auf ein zusätzliches dorsokinetisches Lager verzichtet und dessen Vielzahl an Teilen und aufwändige Herstellung vermieden werden, was vorteilhaft die Herstellung vereinfacht. Ferner wird auch für die Endmontage die Teileanzahl eines Büro- oder Konferenzsitzmöbels reduziert und so auch die Montage eines Büro- oder Konferenzsitzmöbels vereinfacht.

Insgesamt ist somit eine wirtschaftlich und ergonomisch Vorteilhafte Verbindungsanordnung für eine Rückenlehne geschaffen, welche eine Lehnenbewegbarkeit, insbesondere eine Dorsokinetik, realisiert.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Weiterbildung kann das Querträgerelement als Armlehnenträger ausgebildet sein. Hiermit wird vorteilhafterweise erreicht, dass der Armlehnenträger direkt an die Bewegung der Rückenlehne gekoppelt wird.

Das Querträgerelement kann gabelartig mit zwei Gabelarmen ausgebildet sein. Jeder Gabelarm kann jeweils eine Armelehne aufweisen. Somit ist das Design sehr schlank und der Übergang zur Armlehne vorteilhaft gestaltet.

Gemäß einer Weiterbildung kann das Rückenlehnenstrukturelement als Rückenlehnenrahmen ausgebildet sein. Das Rückenlehnenstrukturelement bildet somit vorteilhafterweise einen tragenden Teil der Rückenlehne. Der Rückenlehnenrahmen kann beispielsweise umlaufend ausgebildet sein. Beispielsweise kann der Rückenlehnenrahmen mit einem Bezug, insbesondere mit einem Netzbezug, bespannt sein. Alternativ oder zusätzlich kann jedoch selbstverständlich auch ein Polster oder dergleichen vorgesehen sein.

Gemäß einer Weiterbildung kann das Querlager einen Lagerbolzen aufweisen. Der Lagerbolzen kann drehbar in einer unteren Lagerbuchse des Querträgerelements gelagert sein. Der Lagerbolzen kann ferner drehbar in einer oberen Lagerbuchse des Rückenlehnenstrukturelements gelagert sein. Hierbei sind unterschiedliche vorteilhafte Ausgestaltungen des Querlagers denkbar. Beispielsweise kann der Lagerbolzen rotationsfest mit dem Querträgerelement verbunden sein oder an dieses angeformt sein. In dieser beispielhaften Ausführung kann der Lagerbolzen nun in einer oberen Lagerbuchse des Rückenlehnenstrukturelements gelagert sein. Beispielsweise kann der Lagerbolzen hierzu während der Montage in die obere Lagerbuchse eingesteckt werden. In einer anderen Ausführungsform kann der Lagerbolzen entsprechend mit dem Rückenlehnenstrukturelement verbunden sein bzw. an dieses angeformt sein. In diesem Fall kann der Lagerbolzen in einer unteren Lagerbuchse des Querträgerelements gelagert sein. In einer weiteren beispielhaften Ausführungsform kann der Lagerbolzen als separates Bauteil ausgebildet sein, welches sowohl in einer unteren Lagerbuchse als auch in einer oberen Lagerbuchse gelagert ist.

Gemäß einer Weiterbildung kann das Querlager vorzugsweise vollständig in den Verbindungsabschnitt eingebettet sein. Diese Ausgestaltung bietet nicht nur ästhetische Vorteile. Darüber hinaus kann die Verbindungsmechanik in dieser Weiterbildung einheitlich und kompakt ausgebildet und derart gegenüber Umwelteinflüssen abgeschlossen werden.

Erfindungsgemäß weist der Verbindungsabschnitt ein Elastomer auf, z.B. ein thermoplastisches Elastomer, d.h. der Verbindungsabschnitt ist als elastomerer Verbindungsabschnitt ausgebildet. Insbesondere kann der Verbindungsabschnitt ein thermoplastisches Elastomer auf Urethanbasis aufweisen (thermoplastisches Polyurethan, TPU). Allerdings kann der Verbindungsabschnitt allgemein aus unterschiedlichsten elastomeren Werkstoffe geformt sein, z.B. auf der Basis von Gummi und/oder anderen thermoplastischen Elastomeren (TPE) oder dergleichen.

Der Verbindungsabschnitt ist erfindungsgemäß integral aus einem elastomeren Werkstoff geformt. Der Verbindungsabschnitt kann somit vorteilhafterweise in einem Verfahrensschritt mit einem einfachen und robusten Design geformt werden.

Gemäß einer Weiterbildung sind die federelastischen Eigenschaften im Verbindungsabschnitt durch eine geeignete Materialdünnung, durch geeignete Materialausnehmungen und/oder durch unterschiedliche elastische Eigenschaften des Materials des Verbindungsabschnitts realisiert.

Gemäß einer Weiterbildung kann der Verbindungsabschnitt zumindest ein Federelement aufweisen und/oder aus einem Federelement bestehen. Prinzipiell kann der Verbindungsabschnitt jedoch auch mehrere Federelemente aufweisen und/oder aus diesen bestehen. Beispielsweise kann der Verbindungsabschnitt zwei separate Bereiche vorsehen, welche jeweils an unterschiedlichen Seiten des Rückenlehnenstrukturelements angeordnet und mit dem Querträgerelement verbunden sind. Derart kann ein Rückenlehnenstrukturelement, beispielsweise ein Rückenlehnenrahmen, dezentral durch zwei elastische Verbindungselemente beispielsweise links und rechts mit dem einem Querträgerelement, beispielsweise einem Armlehnenträger, verbunden werden.

Gemäß einer Weiterbildung kann der Verbindungsabschnitt als Rückholfeder derart ausgebildet sein, um eine Drehbewegung des Querlagers um dessen Drehachse durch Federkraft automatisch wieder zurückzusetzen. Der Verbindungsabschnitt fungiert also als Rückholfeder für eine Axialbewegung des Querlagers.

Gemäß einer Weiterbildung kann das Querträgerelement aus einem spritzgegossenen Kunststoff geformt sein. Beispielsweise kann das Querträgerelement derart mit einer entsprechenden Steifigkeit und/oder Festigkeit ausgebildet werden, um als steife und tragende Querstruktur des Sitzmöbels zu fungieren. Prinzipiell kann ein derartiges Spritzgussteil direkt vermittels seiner Robustheit verwendet werden. Allerdings kann dieses auch weiter verstärkt werden und/oder mit Schutzschichten oder dergleichen abgedeckt werden. Beispielsweise kann eine Armierung aus Aluminium vorgesehen sein, um z.B. die Trägerelemente bei gleicher Belastung filigraner und damit ansprechender zu gestalten.

Gemäß einer Weiterbildung ist das Querträgerelement auf der Höhe eines Sitzträgers des Büro- oder Konferenzsitzmöbel angeordnet. Gemäß einer weiteren Weiterbildung ist das Querträgerelement auf der Höhe einer Sitzfläche des Büro- oder Konferenzsitzmöbel angeordnet.

Gemäß einer Weiterbildung ist das Querträgerelement im Bereich des Verbindungsabschnitts nach oben zum Rückenlehnenstrukturelement gebogen. Gemäß einer alternativen Weiterbildung ist das Querträgerelement im Bereich des Verbindungsabschnitts nach unten zu einem Fuß bzw. Drehgestell des Büro- oder Konferenzsitzmöbels gebogen.

Gemäß einer Weiterbildung kann das Querträgerelement als Teil einer Synchronmechanik des Büro- oder Konferenzsitzmöbels ausgebildet sein. Dazu kann ein der Rückenlehne abgewandtes Ende des Querträgerelements beispielsweise einen Lenker der Synchronmechanik bilden.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Perspektivansicht eines Bürositzmöbels von schräg hinten mit einer Verbindungsanordnung gemäß einer Ausführungsform der Erfindung;
- Fig. 2: das Bürositzmöbel aus Fig. 1 in einer Rückseitenansicht; und
- Fig. 3: das Bürositzmöbel aus Fig. 1 in einer Seitenansicht.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Figur 1 zeigt eine schematische Perspektivansicht eines Bürositzmöbels 10 von schräg hinten mit einer Verbindungsanordnung 1 gemäß einer Ausführungsform der Erfindung. Das Bürositzmöbel 10 aus Fig. 1 ist in Fig.2 in einer Rückseitenansicht und in Fig. 3 in einer Seitenansicht dargestellt.

Das Bürositzmöbel 10 weist einen Fuß 15, einen Sitzträger 14, eine Sitzfläche 16 sowie eine Rückenlehne 2 auf.

Das Bürositzmöbel unterscheidet sich von einem Konferenzsitzmöbel im Wesentlichen durch den Fuß 15, welcher hier als Drehfuß mit Rollen ausgebildet ist. Bei einem Konferenzsitzmöbel kann es sich beispielsweise um einen Drehfuß ohne Rollen, einen Schwingfuß oder auch um einen anderen Fuß handeln. Sämtliche im Folgenden in Bezug auf ein Bürositzmöbel dargestellten Merkmale sind somit in gleicher Weise auf ein Konferenzsitzmöbel übertragbar.

Das Bürositzmöbel 10 ist hier als Bürodrehstuhl ausgebildet und weist weiterhin eine Verbindungsanordnung 1 auf. Die Verbindungsanordnung 1 ist mit einem Querträgerelement 3, mit einem Rückenlehnenstrukturelement 4, und mit einem Verbindungsabschnitt 5 ausgebildet. Der Verbindungsabschnitt 5 verbindet das Querträgerelement 3 mit dem Rückenlehnenstrukturelement 4 und ist derart ausgebildet, dass das Rückenlehnenstrukturelement 4 relativ zu dem Querträgerelement 3 federelastisch beweglich ist. Die Elastizität kann hierbei einerseits durch die Wahl eines elastomeren Materials für den Verbindungsabschnitt 5 erreicht werden, z.B. ein thermoplastisches Polyurethan (TPU). Andererseits kann der Verbindungsabschnitt 5 Federelemente 17 aufweisen und/oder aus diesen bestehen. Prinzipiell können diese Aspekte auch kombiniert werden. In den Figuren sind beispielhaft zwei Federelemente 17 eingezeichnet.

Ferner ist das Bürositzmöbel 10 mit einem Querlager 6 ausgebildet, über welches das Rückenlehnenstrukturelement 4 senkrecht zu einer Querrichtung drehbar an das Querträgerelement 3 gekoppelt ist (d.h. die Rückenlehne ist quer zu der Sitzfläche 16 drehbar) . Das Querlager 6 ist in den Verbindungsabschnitt 5 eingebettet und somit der Übersichtlichkeit halber in den Figuren lediglich schematisch gestrichelt eingezeichnet. Das Querlager 6 weist einen Lagerbolzen 11 auf, welcher drehbar in einer unteren Lagerbuchse 12 des Querträgerelements 3 und in einer oberen Lagerbuchse 13 des Rückenlehnenstrukturelements 4 gelagert ist. Prinzipiell wird sich dem Fachmann erschließen, dass der Lagerbolzen 11 ebenso mit dem Querträgerelement 3 oder mit dem Rückenlehnenstrukturelement 4 (fest) verbunden sein kann bzw. an eines dieser beiden Elemente angeformt sein kann.

Der Sitzträger 14 ist mit dem Querträgerelement 3 gekoppelt. Das Rückenlehnenstrukturelement 4 bildet ferner einen tragenden Teil der Rückenlehne 2, hier beispielhaft einen Rückenlehnenrahmen. Das Querträgerelement 3 ist hier als Armlehnenträger ausgebildet, wobei der Armlehnenträger gabelartig mit zwei Gabelarmen 7 ausgebildet ist, wovon jeder jeweils eine Armlehne 8 bildet. Somit ist jeder Gabelarm 7, d.h. jede Armlehne 8, über den Verbindungsabschnitt 5 mit dem Rückenlehnenstrukturelement 4 verbunden. Sowohl das Querträgerelement 3 als auch das Rückenlehnenstrukturelement 4 können in dieser Ausführung Spritzgussteile aus Kunststoff sein. Insbesondere das Querträgerelement 3 kann derart integral mit den Gabelarmen 7 und den Armlehnen 8 geformt sein, d.h. als ein rigides und steifes Kunststoffbauteil.

Das Querträgerelement 3 ist in diese Ausführungsform als Teil einer üblicherweise in einem Bürositzmöbel vorgesehenen Synchronmechanik 9 ausgebildet. Dazu ist ein den Gabelarmen 7 abgewandtes Ende des Querträgerelements 3 mit der Synchronmechanik 9 des Sitzträgers 14 bzw. des Bürositzmöbels 10 in der üblichen dem Fachmann bekannten Weise gekoppelt. Allerdings sind, insbesondere für Konferenzsitzmöbel, auch weitere Ausführungsformen ohne Synchronmechanik denkbar. In diesem Falle könnte dann das Querträgerelement 3 fest an dem Sitzträger 14 angebracht sein.

Durch die vorteilhafte Kombination einer federelastischen Anbindung des Querträgerelements 3 (welches hier als rigider Querträger fungiert, d.h. als steifer Unterbau für die Anbindung der Rückenlehne 2) an das Rückenlehnenstrukturelement 4 und einer drehbeweglichen Kopplung dieser beiden Strukturelemente wird eine optimale Beweglichkeit der Rückenlehne 2 des Bürositzmöbels 10 erreicht. Ein besonderer Vorteil der gezeigten Ausführung ist hierbei die direkte Kopplung der Armlehnen 8 mit der Rückenlehne 2 über die Verbindungsanordnung 1. Hierdurch wird eine ergonomisch vorteilhafte Beweglichkeit, vorzugsweise eine dorsokinetische Beweglichkeit, der Rückenlehne 2 bereitgestellt. Diese Anbindung der Rückenlehne 2 bietet eine signifikante Verbesserung der Beweglichkeit gegenüber herkömmlichen Lösungen. Zudem ist die dargestellte Lösung besonders robust und kosteneffizient in der Herstellung.

In der vorangegangenen detaillierten Beschreibung sind verschiedene Merkmale zur Verbesserung der Stringenz der Darstellung in einem oder mehreren Beispielen zusammengefasst worden. Es sollte dabei jedoch klar sein, dass die obige Beschreibung lediglich illustrativer, keinesfalls jedoch beschränkender Natur ist. Sie dient der Abdeckung aller Alternativen, Modifikationen und Äquivalente der verschiedenen Merkmale und Ausführungsbeispiele. Viele andere Beispiele werden dem Fachmann aufgrund seiner fachlichen Kenntnisse in Anbetracht der obigen Beschreibung sofort und unmittelbar klar sein.

### Bezugszeichenliste

- 1: Verbindungsanordnung
- 2: Rückenlehne
- 3: Querträgerelement
- 4: Rückenlehnenstrukturelement
- 5: Verbindungsabschnitt
- 6: Querlager
- 7: Gabelarm
- 8: Armlehne
- 9: Synchronmechanik
- 10: Büro- oder Konferenzsitzmöbel
- 11: Lagerbolzen
- 12: untere Lagerbuchse
- 13: obere Lagerbuchse
- 14: Sitzträger
- 15: Fuß
- 16: Sitzfläche
- 17: Federelement

## Patentansprüche

1. Büro- oder Konferenzsitzmöbel (10), wie etwa ein Bürodrehstuhl,
mit einer Rückenlehne (2) und mit Armlehnen (8), die mit einem Sitzträger (14) gekoppelt sind, und
mit einer Verbindungsanordnung (1) umfassend:
ein Rückenlehnenstrukturelement (4), welches einen tragenden Teil der Rückenlehne (2) bildet,
ein Querträgerelement (3), mit welchem der Sitzträger (14) gekoppelt ist,
ein Querlager (6), über welches das Rückenlehnenstrukturelement (4) senkrecht zu einer Querrichtung drehbar an das Querträgerelement (3) gekoppelt ist, und
einen Verbindungsabschnitt (5), welcher das Querträgerelement (3) mit dem Rückenlehnenstrukturelement (4) verbindet und welcher derart angeordnet und ausgebildet ist, dass das Rückenlehnenstrukturelement (4) relativ zu dem Querträgerelement (3) federelastisch beweglich ist, wobei der Verbindungsabschnitt (5) integral aus einem elastomeren Werkstoff geformt ist.

2. Büro- oder Konferenzsitzmöbel (10) nach Anspruch 1,
**dadurch gekennzeichnet,**
**dass** das Querträgerelement (3) als Armlehnenträger ausgebildet ist.

3. Büro- oder Konferenzsitzmöbel (10) nach Anspruch 2,
**dadurch gekennzeichnet,**
**dass** das Querträgerelement (3) gabelartig mit zwei Gabelarmen (7) ausgebildet ist, wobei jeder Gabelarm (7) jeweils eine Armelehne (8) aufweist oder zur Aufnahme einer Armlehne (8) vorgesehen ist.

4. Büro- oder Konferenzsitzmöbel (10) nach einem der vorstehenden Ansprüche,
**dadurch gekennzeichnet,**
**dass** das Rückenlehnenstrukturelement (4) als Rückenlehnenrahmen ausgebildet ist.

5. Büro- oder Konferenzsitzmöbel (10) nach einem der vorstehenden Ansprüche,
**dadurch gekennzeichnet,**
**dass** das Querlager (6) einen Lagerbolzen (11) aufweist, welcher drehbar in einer unteren Lagerbuchse (12) des Querträgerelements (3) und/oder in einer oberen Lagerbuchse (13) des Rückenlehnenstrukturelements (4) gelagert ist.

6. Büro- oder Konferenzsitzmöbel (10) nach einem der vorstehenden Ansprüche,
**dadurch gekennzeichnet,**
**dass** das Querlager (6), vorzugsweise vollständig, in den Verbindungsabschnitt (5) eingebettet ist.

7. Büro- oder Konferenzsitzmöbel (10) nach einem der vorstehenden Ansprüche,
**dadurch gekennzeichnet,**
**dass** die federelastischen Eigenschaften im Verbindungsabschnitt (5) durch eine geeignete Materialdünnung, durch geeignete Materialausnehmungen und/oder durch unterschiedliche elastische Eigenschaften des Materials des Verbindungsabschnitts (5) realisiert sind.

8. Büro- oder Konferenzsitzmöbel (10) nach einem der vorstehenden Ansprüche,
**dadurch gekennzeichnet,**
**dass** der Verbindungsabschnitt (5) zumindest ein Federelement (17) aufweist.

9. Büro- oder Konferenzsitzmöbel (10) nach einem der vorstehenden Ansprüche,
**dadurch gekennzeichnet,**
**dass** der Verbindungsabschnitt (5) als Rückholfeder derart ausgebildet ist, um eine Drehbewegung des Querlagers (6) um dessen Drehachse durch Federkraft wieder zurückzusetzen.

10. Büro- oder Konferenzsitzmöbel (10) nach einem der vorstehenden Ansprüche,
**dadurch gekennzeichnet,**
**dass** das Querträgerelement (3) aus einem spritzgegossenen Kunststoff, insbesondere mit Metallarmierung, geformt ist.

11. Büro- oder Konferenzsitzmöbel (10) nach einem der vorstehenden Ansprüche,
**dadurch gekennzeichnet,**
**dass** das Querträgerelement (3) auf der Höhe eines Sitzträgers (14) und/oder einer Sitzfläche des Büro- oder Konferenzsitzmöbel (10) angeordnet ist.

12. Büro- oder Konferenzsitzmöbel (10) nach einem der vorstehenden Ansprüche,
**dadurch gekennzeichnet,**
**dass** das Querträgerelement (3) im Bereich des Verbindungsabschnitt (5) nach oben zum Rückenlehnenstrukturelement (4) oder nach unten zu einem Fuß (15) des Büro- oder Konferenzsitzmöbel (10) gebogen ist.

13. Büro- oder Konferenzsitzmöbel (10) nach einem der vorstehenden Ansprüche,
**dadurch gekennzeichnet,**
**dass** das Querträgerelement (3) als Teil einer Synchronmechanik (9) des Büro- oder Konferenzsitzmöbels (10) ausgebildet ist.

## Claims

1. Office or conference seating furniture (10) such as for example an office swivel chair,
having a backrest (2) and having armrests (8) that are coupled to a seat carrier (14), and
having a connecting arrangement (1) comprising:
a backrest structural element (4), which forms a supporting part of the backrest (2),
a crossbeam element (3), which the seat carrier (14) is coupled to,
a radial bearing (6) via which the backrest structural element (4) is rotatably coupled perpendicular to a transverse direction to the crossbeam element (3), and
a connecting section (5), which connects the crossbeam element (3) to the backrest structural element (4) and which is arranged and embodied in such a manner that the backrest structural element (4) may move relative to the crossbeam element (3) in a resilient elastic manner,
wherein the connecting section (5) is formed in an integral manner from an elastomer material.

2. Office or conference seating furniture (10) according to Claim 1,
**characterised in that**
the crossbeam element (3) is embodied as an armrest carrier.

3. Office or conference seating furniture (10) according to Claim 2,
**characterised in that**
the crossbeam element (3) is embodied in a fork-shaped manner having two fork arms (7), wherein each fork arm (7) respectively comprises one armrest (8) or is provided so as to receive an armrest (8).

4. Office or conference seating furniture (10) according to any one of the preceding claims,
**characterised in that**
the backrest structural element (4) is embodied as a backrest frame.

5. Office or conference seating furniture (10) according to any one of the preceding claims,
**characterised in that**
the radial bearing (6) comprises a bearing bolt (11), which is rotatably mounted in a lower mounting bush (12) of the crossbeam element (3) and/or in an upper mounting bush (13) of the backrest structural element (4).

6. Office or conference seating furniture (10) according to any one of the preceding claims,
**characterised in that**
the radial bearing (6) is embedded, preferably entirely, in the connecting section (5).

7. Office or conference seating furniture (10) according to any one of the preceding claims,
**characterised in that**
the resilient elastic characteristics in the connecting section (5) are realised by means of a suitable material thinning by means of suitable material recesses and/or by means of different elastic characteristics of the material of the connecting section (5).

8. Office or conference seating furniture (10) according to any one of the preceding claims,
**characterised in that**
the connecting section (5) comprises at least one resilient element (17).

9. Office or conference seating furniture (10) according to any one of the preceding claims,
**characterised in that**
the connecting section (5) is embodied as a return spring in order to reset a rotational movement of the radial bearing (6) about its rotational axis by means of resilient force.

10. Office or conference seating furniture (10) according to any one of the preceding claims,
**characterised in that**
the crossbeam element (3) is formed from an injection moulded synthetic material, in particular having metal reinforcement.

11. Office or conference seating furniture (10) according to any one of the preceding claims,
**characterised in that**
the crossbeam element (3) is arranged at the height of a seat carrier (14) and/or a seating surface of the office or conference seating furniture (10).

12. Office or conference seating furniture (10) according to any one of the preceding claims,
**characterised in that**
in the region of the connecting section (5) the crossbeam element (3) is curved upwards towards the backrest structural element (4) or downwards towards a base (15) of the office or conference seating furniture (10).

13. Office or conference seating furniture (10) according to any one of the preceding claims,
**characterised in that**
the crossbeam element (3) is embodied as a part of a synchro mechanism (9) of the office or conference seating furniture (10).

## Revendications

1. Siège de bureau ou de conférence (10), comme par exemple une chaise de bureau pivotante,
doté d'un dossier (2) et doté d'accoudoirs (8), lesquels sont couplés à un support de siège (14), et
doté d'un dispositif de raccordement (1) comprenant :
un élément de structure de dossier (4), lequel forme une pièce porteuse du dossier (2),
un élément porteur transversal (3), avec lequel le support de siège (14) est couplé,
un palier transversal (6), par le biais duquel l'élément de structure de dossier (4) est couplé de manière pivotante à l'élément porteur transversal (3) perpendiculairement à une direction transversale, et
une section de raccordement (5), laquelle raccorde l'élément porteur transversal (3) à l'élément de structure de dossier (4) et laquelle est agencée et réalisée de telle sorte que l'élément de structure de dossier (4) est élastiquement mobile par rapport à l'élément porteur transversal (3), dans lequel la section de raccordement (5) est formée intégralement d'un matériau élastomère

2. Siège de bureau ou de conférence (10) selon la revendication 1,
**caractérisé en ce que**
l'élément porteur transversal (3) est réalisé comme support d'accoudoir.

3. Siège de bureau ou de conférence (10) selon la revendication 2,
**caractérisé en ce que**
l'élément porteur transversal (3) est réalisé en forme de fourche avec deux branches de fourche (7), dans lequel chaque branche de fourche comporte respectivement un accoudoir (8) ou est prévue pour accueillir un accoudoir (8) .

4. Siège de bureau ou de conférence (10) selon l'une des revendications précédentes,
**caractérisé en ce que**
l'élément de structure de dossier (4) est réalisé comme cadre de dossier.

5. Siège de bureau ou de conférence (10) selon l'une des revendications précédentes,
**caractérisé en ce que**
le palier transversal (6) comporte un boulon de palier (11), lequel est disposé de manière pivotante dans une douille de palier inférieure (12) de l'élément porteur transversal (3) et/ou dans une douille de palier supérieure (13) de l'élément de structure de dossier (4).

6. Siège de bureau ou de conférence (10) selon l'une des revendications précédentes,
**caractérisé en ce que**
le palier transversal (6) est incorporé dans la section de raccordement (5), de préférence entièrement.

7. Siège de bureau ou de conférence (10) selon l'une des revendications précédentes,
**caractérisé en ce que**
les propriétés élastiques dans la section de raccordement (5) sont réalisées par un allégement adapté du matériau, par des évidements adaptés du matériau et/ou par différentes propriétés élastiques du matériau de la section de raccordement (5).

8. Siège de bureau ou de conférence (10) selon l'une des revendications précédentes,
**caractérisé en ce que**
la section de raccordement (5) comporte au moins un élément de ressort (17).

9. Siège de bureau ou de conférence (10) selon l'une des revendications précédentes,
**caractérisé en ce que**
la section de raccordement (5) est réalisée comme ressort de maintien de façon à réinitialiser par force de ressort un mouvement de pivot du palier transversal (6) autour de l'axe de pivot de celui-ci.

10. Siège de bureau ou de conférence (10) selon l'une des revendications précédentes,
**caractérisé en ce que**
l'élément porteur transversal (3) est formé d'un plastique moulé par injection, en particulier avec une armature métallique.

11. Siège de bureau ou de conférence (10) selon l'une des revendications précédentes,
**caractérisé en ce que**
l'élément porteur transversal (3) est agencé sur la hauteur d'un support de siège (14) et/ou d'une surface d'assise du siège de bureau ou de conférence (10).

12. Siège de bureau ou de conférence (10) selon l'une des revendications précédentes,
**caractérisé en ce que**
l'élément porteur transversal (3) est, dans la zone de la section de raccordement (5), courbé vers le haut vers l'élément de structure de dossier (4) ou vers le bas vers un pied (15) du siège de bureau ou de conférence (10).

13. Siège de bureau ou de conférence (10) selon l'une des revendications précédentes,
**caractérisé en ce que**
l'élément porteur transversal (3) est réalisé comme pièce d'un mécanisme synchrone (9) du siège de bureau ou de conférence (10) .
